# EUROPÄISCHE PATENTSCHRIFT

(11) **EP 0 080 685 B1**
(45) Veröffentlichungstag und Bekanntmachung des Hinweises auf die Patenterteilung: **09.03.1988**
(21) Anmeldenummer: 82110795.0
(22) Anmeldetag: 23.11.1982
(51) Int. Cl.: D06B 1/16, D06B 15/08

(54) **Maschine zum Auftragen von flüssigen, verschäumten oder pastösen Medien auf Warenbahnen, insbesondere Textilbahnen, mit mindestens einer rotierenden Schablone od.dgl.**
Apparatus for applying treating materials in a liquid, foamy or paste-like form to webs, especially textile webs, by means of at least one rotatable screen or the like
Appareil pour apporter des substances de traitement sous forme de liquide, de mousse ou de pâte sur des matériaux textiles en bandes au moyen d'au moins un pochoir rotatif

(30) Priorität: 26.11.1981 DE 3146823
(43) Veröffentlichungstag der Anmeldung: 08.06.1983
(73) Patentinhaber: Ramisch Kleinewefers GmbH, D-47803 Krefeld (DE)
(72) Erfinder: Mitter, Mathias, D-4815 Schloss Holte (DE)
(74) Vertreter: Goddar, Heinz J., Dr.

(56) Entgegenhaltungen:
- EP-A- 0 037 605
- CH-A- 587 684
- FR-A- 2 303 607
- GB-A- 1 337 429
- GB-A- 2 011 284
- GB-A- 2 075 375
- US-A- 2 893 314

## Beschreibung

Die Erfindung betrifft ein Verfahren zum Auftragen von flüssigen, verschäumten oder pastösen Medien auf Polwarenbahnen, Florwarenbahnen oder dergl., bei welchem mit mindestens einer rotierenden Schablone oder dergl. das aufzutragende Medium auf die unter der Schablone hindurchgeführte Warenbahn aufgetragen wird, wobei die Umfangsgeschwindigkeit der Schablone und die Oberflächengeschwindigkeit der Warenbahn voneinander abweichen.

Das Auftragen von Medien, insbesondere das Drucken mit Farbflotten ist nur möglich, wenn vom Musterträger, also von der Schablone Druck auf das zu bedruckende Substrat, also die Ware, ausgeübt wird. Es ist wohl ein Bestreben in der Drukkerei, bei einwandfreier figuraler Erhaltung der Druckschärfe diesen Druck so gering wie möglich zu halten. Man kann jedoch nicht kontakt- und auflagefrei einen Druck ausführen.

Florware, welcher Art auch immer, ob individuelle Drähte, individuelle Fasern, Schlingen oder sonstige Konstruktionen, können aber, wenn derart gearbeitet wird, nie senkrecht stehen und auch andere Textilware hat meistens einen sogenannten «Strich», das heisst, dass Fasern auf der Oberfläche aufliegen bzw. etwas schräg auf der Oberfläche stehen und das Erscheinungsbild der Gesamtoberfläche wesentlich beeinflussen. Unter einem mechanischen Auflagedruck wird somit dieser Flor oder insbesondere der Pol in seiner Lage verändert, so dass, wenn man von Polware ausgeht, eine sogenannte «Polverlegung» stattfindet, die im Falle eines theoretischen Senkrechtstehens eines Poles nicht vorausbestimmbar sein wird, also irregulär ist. Im Falle einer bestimmten vorgegebenen Schräglage des Poles - entweder nach vorn in Laufrichtung oder nach rückwärts entgegen der Laufrichtung der Warenbahn - wird diese Schräglage bei Aufbringung des mechanischen Auflegedruckes auf die Polware wirksam sein.

Wenn man also mit einem bestimmten Auflagedruck einen Musterträger, wie eine Schablone, einen Siebzylinder oder dergl. auf eine Florware aufbringt, wobei der Flor bereits eine Richtung aufweist, wird sich der Flor in dieser Richtung weiter deformieren, und zwar entsprechend dem ausgeübten Auflagedruck.

Bei der Verlegung eines Poles in einen flacheren Zustand als vorher, legt der Pol selbst im Bereich seiner Polspitzen, also an seiner Oberfläche, eine Wegstrecke zurück. Diese Wegstrecke kann als «Differenzweg» bezeichnet werden. Dieser Differenzweg bereitet erhebliche Probleme beim Drucken mit Schablonen, da er bei dem üblichen Gleichlauf zwischen Umfangsgeschwindigkeit der Schablone und Geschwindigkeit der Ware durch die Zurückhaltekraft des Poles bzw. des Flores eine Deformierung der Schablone hervorruft. Die Spitzen des Flores beschreiben einen Kreisbogen, bis dieser zur Auflage gelangt. Fällt man die Senkrechte in Richtung auf den Warengrund, verlagert sich diese um den entsprechenden Betrag, also um den «Difterenzweg».

Es ist zwar bereits schon durch die DE-C-1 271 072 bekannt, die Umfangsgeschwindigkeit der Siebdruckschablone zu jeder Zeit etwas geringer einzustellen als die Geschwindigkeit des Drucktuches beträgt und damit im allgemeinen auch der tatsächlichen Warenoberfläche, jedoch geht der Anmelder dieser Patentschrift davon aus, dass in einer Siebdruckmaschine, in der Textilware auf ein endloses Drucktuch aufgeklebt wird, die Oberflächengeschwindigkeit der Ware schwankt, und zwar im wesentlichen aus den Gründen der unterschiedlichen Stärke des endlosen Drucktuches von der dadurch erfolgenden Verlegung der neutralen Faser derselben. Ausserdem wird die natürliche gewisse Schwankung, die aus dem Antrieb selbst kommt, hervorgehoben. Vorgeschlagen wird nun in dieser Patentschrift, die Probleme, die sich durch diese Schwankungen ergeben, dadurch zu lösen, indem man die Schablone um ca. 2%₀ langsamer laufen lässt als die theoretische Oberflächengeschwindigkeit der Ware. Die Standardschablonen haben einen Umfang von 640 mm, wobei die 2%o Nacheilung 1,28 mm pro Schablonenumdrehung ausmachen würde. Die bestehenden Probleme hinsichtlich der Verlegung des Poles oder des Flores in bezug auf den eingangs geschilderten «Differenzweg» seiner Spitzen z. B. beim Bedrucken von Teppichen, Samten und dergl. werden durch diese Anweisung zum technischen Handeln nicht gelöst.

Der vorliegenden Erfindung liegt somit die Aufgabe zugrunde, die bestehenden Probleme insbesondere bei Polware, Textilvelouren, Teppichen, Samten und dergl. hinsichtlich der Verlegung des Poles während des Druckvorganges zu berücksichtigen, um eine längere Lebensdauer der rotierenden Schablone, des Siebzylinders oder dergl. zu erzielen und insbesondere der Verbeulungsgefahr der Schablone zu begegnen, sowie einen genaueren konturenscharfen Musterauftrag zu gewährleisten.

Die Erfindung besteht darin, dass die Umfangsgeschwindigkeit der Schablone 0,3 bis 6% grösser oder 0,3 bis 6% kleiner ist als die Geschwindigkeit der bewegten Warenbahn, wobei bei Schräglage des Poles entgegen der Laufrichtung der Warenbahn der kleinere Wert der Umfangsgeschwindigkeit der Schablone eingestellt wird und bei Schräglage des Poles in Laufrichtung der Warenbahn der grössere Wert der Umfangsgeschwindigkeit der Schablone eingestellt wird.

Damit lässt sich die Umfangsgeschwindigkeit der Schablone oder dergl. genau der vorhandenen Problematik der Verlegung der Polspitzen bzw. des Polverlaufes oder dergl. in einen flacheren Zustand anpassen.

Wird z.B. angenommen, dass eine Schablone Verwendung findet, wie sie im Teppichdruck üblich ist, mit 1 Meter Umfang, wobei das im Inneren der Rotationsschablone befindliche Auftragselement einen bestimmten Druck ausübt, so dass eine Polverlegung von 0,05 mm pro Tuftreihe entsteht, so ist jeweils ein «Differenzweg" von 0,05 mm vorhanden. Befinden sich bei der zu bedruckenden oder zu färbenden Ware die Tuftreihen in einem Abstand von 4 mm, ergibt das einen Gesamtdifferenzweg pro Schablonenabwicklung von 12,5 mm. Diesem Differenzweg wird die Schablonengeschwindigkeit angepasst je nach Richtung der Legung nach Plus oder Minus.

Je nach Richtung, in welche die Polware, z. B. der Teppich, unterhalb der Schablone transportiert wird, ergibt sich dabei an der Oberfläche eine addierende oder subtrahierende Wegstrecke, die von der Schablone zurückgelegt werden muss, um keine zusätzlichen Kräfte auf die Schablone wirken zu lassen. Dies ist mit dem Anmeldungsgegenstand möglich, indem nämlich zusätzlich zu der angegebenen Umfangsstrecke von 1 Meter oder subtrahierend zu der Abwälzung von 1 Meter die Umfangsgeschwindigkeit der Schablone von 0,3% bis 6% Plus oder Minus pro Umdrehung der Schablone oder dergl. einstellbar ist. Damit wird erzielt, dass keine zusätzlichen Kräfte auf die Schablone einwirken können.

Es besteht nun die Möglichkeit, diese 12,5 mm, die im Beispiel angegeben sind, addierend oder substrahierend am Schablonenantrieb einzustellen, um zu vermeiden, dass sich die Schablone sehr stark und sehr unregelmässig verformt. Diese Verformung würde umso mehr geschehen, weil Pol oder Schlinge bzw. auch der Flor in den gravierten Rastern einer Schablone einen sehr hohen Widerstand finden. Die Schablonen werden somit bei Anwendung der Erfindung nicht mehr durchgebogen und beulen nicht mehr, was insbesondere in der Mitte geschieht, wenn mit gleicher Geschwindigkeit gefahren wird. Auch das unregelmässige Nachrutschen und Verrücken der Ware, was bei sehr hohem Kraftaufbau erfolgt, wird vollständig beseitigt. Man kann somit ein klares und rapportgenaues passendes Druckbild erzeugen und auch beispielsweise vollkommen gleichmässig einfärben, weil sich die Schablonengeschwindigkeit dem oben beschriebenen Differenzweg exakt anpasst, so dass der Aussenmantel der Schablone in seiner Geschwindigkeit sich der Transport- und Legegeschwindigkeit des Poles oder Flores bzw. seiner Spitzen anpasst. Der genaue Wert der Einstellung wird je nach Warenqualität empirisch zu ermitteln sein.

Wenn im Vorhergehenden und Nachfolgenden von «Drucken» oder «Färben» die Rede ist, so ist dies nicht einschränkend zu verstehen. Es können auch andere Chemikalien Verwendung finden, beispielsweise ein Auftrag von einem Veredlungsmittel einer beliebigen Flotte auf eine Ware, insbesondere auf eine faserige Ware.

In den Zeichnungen sind Ausführungsbeispiele der Erfindung dargestellt. Es zeigen:
Fig. 1 das Grundprinzip einer Maschine mit rotierender Schablone in Seitenansicht,
Fig. 2 + 3 Prinzipskizzen,
Fig. 4 eine weitere Prinzipskizze.

In Fig. 1 ist eine an sich bekannte rotierende Schablone 1 dargestellt, wobei in strichpunktierten Linien gezeigt ist, in welcher Weise sie sich insbesondere mittig verformt und Beulen 1a, 1b bilden kann. Diese Darstellung ist etwas übertrieben zur Verdeutlichung des Problems. Derartig angetriebene Siebzylinder sind z. B. durch die DE-C-20 26 492 bekannt. Eine Warenbahn 2, vorzugsweise eine faserige Bahn, insbesondere eine Polware, Florware mit individuellen Drähten, individuellen Fasern, Schlingen oder sonstigen Konstruktionen, wird in Pfleilrichtung A transportiert und liegt bei dem dargestellten Ausführungsbeispiel auf einer Druckdecke 3, die in den angegebenen Pfeilrichtungen endlos umläuft. In welcher Weise nun der Gegendruck erzeugt wird, ist gleichgültig. Dargestellt ist ein Gegendruckbalken 4. Die Gesamtanordnung liegt in einem Maschinengestell, das nicht gezeigt ist. Die Druckdecke wird angetrieben von einem regelbaren Antrieb 5. Gezeigt ist ein Motor 50 und ein Getriebe 51. Die Schablone 1 und deren dargestelltes Auftragselement 6, hier eine Rollrakel, werden ebenfalls angetrieben. In der Zeichnung ist das Antriebsritzel 7 gezeigt. Wesentlich ist, dass die Rotationsschablone 1 so anzutreiben ist, dass sie von 0,3% bis 6% oder mehr plus oder minus / Eigenumdrehung in ihrer Geschwindigkeit zur Oberflächengeschwindigkeit der unter ihr transportierten Ware 2 einstellbar ist, und zwar stufenlos einstellbar ist.

Wenn im Vorhergehenden und Nachfolgenden von Warenbahnen die Rede ist, so soll dies nicht einschränkend zu verstehen sein. Es können auch Flächenabschnitte, beispielsweise hintereinander geschobene Filzstücke u.dgl. bedruckt werden. Die Schablone 1 kann einen gesonderten Antrieb haben, sie kann aber auch vom allgemeinen Maschinenantrieb her mit angetrieben werden unter Zwischenschaltung von fein regelbaren Getriebeteilen. Vorzugsweise hat sie einen eigenen regelbaren Motorantrieb. Die Schablone ist in axialer Richtung gespannt und in ihren Endringen gehalten. Wird nun angenommen, dass die Rotationsschablone 1 m Umfang hat, wobei das Auftragselement 6 einen bestimmten Druck ausübt, erfolgt die Polverlegung beispielsweise in einer Grösse von 0,05 mm pro Tuftreihe. Dies ist in Fig. 2 gezeigt. Die Polverlegung und damit der Differenzweg des Poles ist sehr stark vergröbert und vergrössert dargestellt und auch die Auflage der Schablone 1 mit Auftragselement 6 ist mit Abstand dargestellt, um die unterschiedliche Lage des Poles vor und nach dem Druck deutlich zu machen. Das Mass c ist das Mass für den Differenzweg für die Polverlegung. Der Pol ist mit 20 in der Zeichnung bezeichnet. Wie bereits erwähnt, können es auch Schlingen sein, einzelstehende Faser, Faserbüschel, Noppen u.dgl.

Befinden sich die Tuftreihen z.B. in einem Abstand von 4 mm (Mass d in der Fig. 2) ergibt sich ein Gesamtdifferenzweg pro Schablonenabwicklung von 12,5 mm. Dies sind nur angegebene Masse, je nach Länge des Flores oder des Poles, je nach ausgeübtem Druck u.dgl. wird sich der Gesamtdifferenzweg völlig anders auswirken.

Je nach der Richtung, in welcher der Teppich oder die Warenbahn 2 unter der Schablone od.dgl. transportiert wird, ergibt sich dabei an der Oberfläche eine addierende oder substrahierende Wegstrecke, die von der Schablone entweder zusätzlich zu dem Meter Umfang oder subtrahierend zu der 1 Meter Abwälzung zurückgelegt werden muss, um keine zusätzlichen Kräfte auf die Schablone wirken zu lassen. In Fig. 2 ist die subtrahierende Situation gezeigt, in Fig. 3 die addierende Situation. In Fig. 2 liegt der Pol somit nach rückwärts gerichtet und in Fig.3 liegt der Pol nach vorwärts gerichtet und durch die vorgegebene Schräglage ist vorausbestimmbar, in welcher Richtung sich der Pol legen wird und in welcher Richtung er auch Schwierigkeiten im Schablonenbereich machen wird. Dies gilt insbesondere, weil Flor oder Schlinge in den gravierten Rastern der Schablone einen sehr hohen Widerstand finden. Ausserdem wird aus den Figuren ersichtlich, dass durch die Polverlegung die Schablone besonders in der Mitte durchgebogen wird, verbeult und bei sehr hohem Kraftaufwand kann ein unregelmässiges Nachrutschen und Verrücken der Schablone erfolgen. Die strichpunktierte Linie der Fig. 1 zeigt die nachteilige Verbeulung bei Gleichlauf von Schablone u. Druckdecke. Die Vorlaufgeschwindigkeit der Druckdecke oder die Nachlaufgeschwindigkeit derselben im Verhältnis zur Umfangsgeschwindigkeit der Schablone oder auch die Nachlaufgeschwindigkeit der Schablone und die Vorlaufgeschwindigkeit derselben im Verhältnis zur Druckdecke, je nachdem welche Antriebsmittel wohin gelegt werden, lässtsich somit genau berechnen und entsprechend anpassen, indem der Gesamtdifferenzweg / Schablonenabwicklung für die Vorlaufgeschwindigkeit oder Nachlaufgeschwindigkeit des jeweiligen Teiles zugrundegelegt wird.

Es wird also von der Voraussetzung ausgegangen, dass die Schablone korrespondierend laufen muss zur Oberfläche der Ware unter Berücksichtigung der Polverlegung, um zu verhindern, dass sich die Schablone verformt.

Mit der vorliegenden Erfindung soll versucht werden, das Problem der nichtkorrespondierenden Geschwindigkeit zu lösen, nämlich, dass sich die Schablone dem Gesamtdifferenzweg der Oberfläche der Warenbahn durch die Polverlegung, die Florverlegung od.dgl. jeweils anpasst, um Schwankungen in der Schablone von der Ware her zu vermeiden.

Wenn im Vorhergehenden von «Schablone» die Rede ist, so ist dies nicht einschränkend zu verstehen. Die Schablone kann graviert oder ungraviert sein, ein Sieb od.dgl. Auch die Antriebsmittel können frei gewählt werden, ob nun ein gemeinsamer Antrieb mit entsprechenden Regelelementen und Steuerungen vorgesehen wird oder ob die Druckdecke 3 einen gesonderten Motor 50 und Getriebe 51 und die Schablone evtl. mit Auftragsvorrichtungen 6 ein Getriebe 71 und einen Motor 70 bekommt, ist je nach Konstruktion frei wählbar.

In Fig. 4 ist der Differenzweg, der bei Veränderung der Umfangsgeschwindigkeit der Schablone im Verhältnis zur Geschwindigkeit der Ware berücksichtigt werden muss, näher erklärt. Die Oberfläche der Ware ist in unbelastetem Zustand mit e bezeichnet, während sie in belastetem Zustand mit e' angegeben ist. Diese Verlagerung der Oberfläche der Ware erfolgt durch Legung des Poles in der angegebenen Pfeilrichtung f. Wesentlich ist somit der Differenzweg c, der bereits erklärt ist, und die Verlagerung der Warenoberfläche auf eine niedrigere Ebene durch den Druck, den das Auftragselement, beispielsweise die Rollrakel 6 (Fig. 1), die im Inneren der Schablone 1 liegt, auf die Ware ausübt.

Auch die Schablone selbst übt einen Druck aus, da sie in der Höhe eingesetzt wird, in der sich die Ware im zusammengelegten Zustand befindet. Schablone und Ware stehen demzufolge in direktem Kontakt zueinander. Man kann in dieser Form färben oder drucken. Im wesentlichen soll mustergemäss gedruckt werden, und zwar soll die Druckschärfe, d.h. also die genauen Konturen der Musterung erreicht werden. Man kann nicht kontakt-oder auflagefrei oder kontakt- oder auflagearm drucken. Die Schablone 1 und mit ihr das Auftragselement 6 liegen somit auf der Ware auf. Die Auflage ist linear. Es besteht somit ein inniger Kontakt zur Ware. Somit liegt auch die Oberflächengeschwindigkeit der Schablone direkt auf der Ware, und zwar auf der Ware mit liegendem Flor, da sich im eigentlichen Druckbereich der Flor bereits gelegt hat. Ein Schlupf oder ein Gleiten bzw. ein Schmieren des Siebzylinders oder der Schablone 1 auf der Ware soll nicht erfolgen, da sonst beispielsweise kein exakterfiguraler Druck erzielt würde.

Obwohl also kein Gleiten oder Schmieren des Siebzylinders oder der Schablone 1 auf der Warenoberfläche hervorgerufen werden soll, soll mit verminderter oder erhöhter Schablonengeschwindigkeit gearbeitet werden. Dabei soll sich die Vorrichtung mit ihrer Geschwindigkeitsdifferenz genau dem «Differenzweg» des Poles anpassen, der mit c in der Fig. 4 bezeichnet ist. Somit soll die Umfangsgeschwindigkeit der Schablone 1 bzw. des rotierenden angetriebenen Siebzylinders exakt der Bewegung des Flores der Noppen, also des Poles, anpassen, den dieser im Auftragsbereich vollzieht, während er unter die Schablone in den Andruckbereich gerät. Diese Legebewegung ist eine Schwenkbewegung und genau um diesen Differenzweg soll die Zutaufgeschwindigkeit der Schablone oder des Siebzylinders schneller oder langsamer erfolgen. Es sei denn, man wünscht z.B. Schatteneffekte im Druck, dann können grössere Differenzen in Lagerichtung des Poles nach plus oder minus eingestellt werden.

Somit soll im Grunde genommen kein Gechwindigkeitsunterschied zwischen Oberfläche der Ware und Mantelfläche der Schablone hervorgerufen werden, sondern es erfolgt eine Anpassung genau in dem Mass, das sich aus dem Verhalten des Flores der Noppen bzw. des Poles auf der Ware ergibt. Mit der Vorrichtung kann aber nicht nur figural gedruckt werden, sondern beispielsweise auch gefärbt werden, wobei die Färbung dann aber unter der Druckbelastung von Schablone und Auftragselement erfolgt.

## Patentansprüche

1. Verfahren zum Auftragen von flüssigen, verschäumten oder pastösen Medien auf Polwarenbahnen, Florwarenbahnen oder dergl., bei welchem mit mindestens einer rotierenden Schablone oder dergl. das aufzutragende Medium auf die unter der Schablone hindurchgeführte Warenbahn aufgetragen wird, wobei die Umfangsgeschwindigkeit der Schablone und die Geschwindigkeit der Warenbahn voneinander abweichen, dadurch gekennzeichnet, dass die Umfangsgeschwindigkeit der Schablone 0,3 bis 6% grösser oder 0,3 bis 6% kleiner ist als die Geschwindigkeit der bewegten Warenbahn, wobei bei Schräglage des Poles entgegen der Laufrichtung der Warenbahn der kleinere Wert der Umfangsgeschwindigkeit der Schablone eingestellt wird und bei Schräglage des Poles in Laufrichtung der Warenbahn der grössere Wert der Umfangsgechwindigkeit der Schablone eingestellt wird.

2. Verfahren nach Anspruch 1, dadurch gekennzeichnet, dass die Umfangsgeschwindigkeit der Schablone im Verhältnis zur Geschwindigkeit der unter ihr transportierten Warenbahn eingestellt wird auf die Differenzgeschwindigkeit zwischen dem Warengrund und den Pol- bzw. Florspitzen und die Einstellung dem Gesamtdifferenzweg der Polverlegungen pro einer Schablonenabwicklung entspricht.

## Claims

1. A method of applying liquid foamed or pasty media to webs of loop pile or erect pile or the like, the medium which it is required to apply being applied by means of at least one rotating stencil or the like to the web passing through below the stencil, the speed of rotation thereof and the speed of the web differing from one another, characterised in that the speed of rotation of the stencil is from 0.3 to 6% greater or from 0.3 to 6% less than the speed of the moving web and, in the event of the pile being at an inclination opposite to the direction of web movement, the lower stencil speed value is set up whereas in the event of the pile being disposed at an inclination in the direction of web movement the higher stencil speed value is set up.

2. A method according to claim 1, characterised in that the peripheral speed of the stencil is adjusted in relation to the speed of the web conveyed below the stencil to the speed difference between the cloth ground and the peaks of the loop or erect pile, and the adjustment corresponds to the total difference path of pile layings per one development of the stencil.

## Revendications

1. Procédé d'application de milieux liquides expansés ou pâteux sur des panneaux de matière à poils, de matières veloutées ou analogues dans lequel, avec au moins un cadre ou gabarit rotatif ou analogue, le milieu à appliquer est appliqué sur le panneau entraîné sous le cadre, la vitesse périphérique du cadre et la vitesse du panneau différant l'une de l'autre, caractérisé par le fait que la vitesse périphérique du cadre est de 0,3 à 6% supérieure ou 0,3 à 6% inférieure à la vitesse du panneau en déplacement, la vitesse périphérique du cadre étant réglée à la plus petite valeur dans le cas du poil incliné à l'opposé de la direction d'entraînement du panneau et à la plus grande valeur dans le cas du poil incliné dans la direction d'entraînement du panneau.

2. Procédé selon la revendication 1, caractérisé par le fait que la vitesse périphérique du cadre est réglée, par rapport à la vitesse du panneau transporté sous lui, à la vitesse différentielle entre la base du panneau et les pointes des poils et le réglage correspond à tout le parcours différentiel de déplacement des poils pour un développement du cadre
